# EUROPÄISCHE PATENTSCHRIFT

(11) **EP 2 306 756 B1**
(45) Veröffentlichungstag und Bekanntmachung des Hinweises auf die Patenterteilung: **07.09.2011**
(21) Anmeldenummer: 10153285.1
(22) Anmeldetag: 11.02.2010
(51) Int. Cl.: H04R 25/00

(54) **Verfahren zur Feinanpassung eines Hörhilfegerätes sowie Hörhilfegerät**
Method for fine tuning a hearing aid and hearing aid
Procédé d'adaptation précise d'un appareil d'aide auditive, ainsi qu'appareil d'aide auditive

(30) Priorität: 28.08.2009 EP 09168933
(43) Veröffentlichungstag der Anmeldung: 06.04.2011
(73) Patentinhaber: Siemens Medical Instruments Pte. Ltd., Singapore 139959 (SG)
(72) Erfinder: Barthel, Roland, 91056, Erlangen (DE); Giese, Ulrich, 91052, Erlangen (DE)
(74) Vertreter: Maier, Daniel Oliver

(56) Entgegenhaltungen:
- EP-A1- 0 814 634
- EP-A2- 1 453 356
- DE-A1- 10 347 211

## Beschreibung

Die Erfindung betrifft ein Verfahren zur individuellen Feinanpassung der Signalverarbeitung eines Hörhilfegerätes an einen Benutzer sowie ein Hörhilfegerät zur Durchführung des Verfahrens.

Jedes Hörhilfegerät sollte hinsichtlich Verstärkung, Frequenzgang und Wirkung von adaptiven Algorithmen individuell an den jeweiligen Hörgeräteträger angepasst werden. Die betreffenden Einstellungen hängen insbesondere vom Hörverlust, geometrischen Parametern des Ohres und vom persönlichen Geschmack des jeweiligen Benutzers ab. Die Hörhilfegeräteeinstellung in Abhängigkeit der oben genannten individuellen Parameter des Hörhilfegeräteträgers ist schwierig. Einige der Eingangsparameter sind unsicher oder nur sehr aufwendig messbar. International evaluierte Formeln oder herstellerspezifische Algorithmen stellen einen Zusammenhang zwischen diesen Eingangsgrößen und der Hörhilfegeräteeinstellung her (First Fit). Anschließend führt der Hörgeräte-Akustiker eine individuelle Feinanpassung durch. Ein Problem bei der Feinanpassung ist, dass sich die akustische Umgebung des Hörhilfegeräteträgers im Laden nicht genau nachstellen lässt. Dies hat zur Folge, dass häufig keine optimale Einstellung für das Lebensumfeld des jeweiligen Nutzers gefunden wird.

Zur Lösung dieses Problems sind unterschiedliche Vorgehensweisen bekannt:

Bei der retrospektiven Anpassung berichtet der Nutzer dem Akustiker von seinen Hörproblemen, beispielsweise: "Der Kühlschrank ist zu laut". Der Akustiker versucht dann mit seinem Wissen, das Hörhilfegerät besser einzustellen, ohne aber eine genaue Vorstellung des Problems zu haben. Zum Ausprobieren der geänderten Einstellung muss sich der Nutzer erst wieder in die entsprechende Situation begeben und gegebenenfalls wieder den Akustiker aufsuchen, falls der Klang immer noch nicht seinen Wünschen entspricht.

Bei der interaktiven Anpassung mit Klang- und Videobeispielen wird versucht, ein möglichst realistisches Szenario typischer Umgebungen, in denen sich der Nutzer aufhält, nachzubilden. Mittels Mehrkanal-Tonbeispielen und passenden Videobildern hat der Nutzer die Illusion im dargebotenen Geschehen zu sein. Allerdings kann die Umgebung nie ganz realistisch dargestellt werden und insbesondere kann nicht der persönliche Lebensbereich des Nutzers abgebildet werden. Beispielsweise mag eine Unterhaltung in der Küche des Nutzers völlig anders klingen als die in der entsprechenden Beispielsituation. Der Akustiker kann also wiederum nur allgemeine Situationen anpassen und kann nur schwer auf die speziellen Wünsche des Nutzers eingehen, weil er nicht exakt dessen bevorzugte Hörumgebungen kennt.

Bei einem trainierbaren Hörhilfegerät bietet das Hörhilfegerät bzw. eine dafür vorgesehene Fernbedienung verschiedene Einstellmöglichkeiten, mit denen der Nutzer den Klang seines Hörhilfegerätes direkt in der kritischen Situation einstellen kann und sich das Hörhilfegerät die Vorlieben des Nutzers in den unterschiedlichen Hörsituationen mit der Zeit "merkt". Naturgemäß sind die Einstellmöglichkeiten aber sehr beschränkt, um den Nutzer nicht zu überfordern (z.B. auf Lautstärke, Klang und Störgeräuschbefreiung).

Aus der Offenlegungsschrift DE 103 47 211 A1 sind ein Verfahren zum Nachtrainieren und Betreiben eines Hörgerätes und ein entsprechendes Hörgerät bekannt, bei denen mittels eines neuronalen Netzes ein Klassifikator zum automatischen Erkennen der augenblicklichen Hörsituation trainiert wird.

Aus der Druckschrift EP 1 453 356 A2 ist ein Verfahren zum Einstellen eines Hörsystems sowie ein Hörsystem bekannt, bei denen während des Betriebs eine interaktive Anpassung vorgenommen wird. Ein Klassifikator erkennt verschiedene Hörsituationen und startet interaktive Anpassprozeduren, in deren Rahmen verschiedene Einstellungen zu bewerten sind. Die Darbietung der Einstellungen erfolgt dabei in Abhängigkeit der aktuellen Hörsituation.

Aus der Druckschrift EP 0 814 634 A1 ist ein Verfahren zum Ermitteln optimaler Parametersätze bei einem Hörhilfegerät bekannt. Dabei werden in einem Speicher einer Anpasseinrichtung mehrere Parametersätze für jede von mehreren Hörsituationen gespeichert. Der Benutzer kann dann in einer bestimmten Hörsituation einen bestimmten Parametersatz aus den für diese Hörsituation zur Verfügung stehenden Parametersätzen auswählen.

Nachteilig bei bekannten Verfahren zur individuellen Feinanpassung von Hörhilfegeräten ist einerseits deren Komplexität, wodurch diese nur in Zusammenarbeit mit einem Hörgeräteakustiker sinnvoll ausführbar sind, oder andererseits bei einfach durchzuführenden Verfahren deren eng begrenzte Einstellungsmöglichkeiten für das Hörhilfegerät.

Aufgabe der vorliegenden Erfindung ist es daher, ein Verfahren zur individuellen Feinanpassung der Signalverarbeitung eines Hörhilfegerätes oder Hörhilfegerätesystems an einen Benutzer sowie ein entsprechendes-Hörhilfegerät oder Hörhilfegerätesystem zu schaffen, bei denen die Feinanpassung einfach und insbesondere durch den Benutzer selbst durchgeführt werden kann und die dennoch umfangreiche Einstellmöglichkeiten bieten.

Diese Aufgabe wird gelöst durch ein Verfahren zur individuellen Feinanpassung der Signalverarbeitung eines Hörhilfegerätes oder Hörhilfegerätesystems an einen Benutzer mit den Verfahrensschritten gemäß Patentanspruch 1.

Ferner wird die Aufgabe gelöst durch ein Hörhilfegerät oder Hörhilfegerätesystem mit den Merkmalen gemäß Patentanspruch 8.

Unter einem Hörhilfegerät gemäß der Erfindung wird jedes Gerät verstanden, welches ein von einem Benutzer als akustisches Signal wahrnehmbares Ausgangssignal liefert oder dazu beiträgt, ein solches Ausgangssignal zu liefern, und das über Mittel verfügt, die zum Ausgleich eines individuellen Hörverlustes des Benutzers dienen oder beitragen. Insbesondere handelt es sich dabei um am Körper oder am Kopf, insbesondere am oder im Ohr, tragbare sowie ganz oder teilweise implantierbare Hörgeräte. Es sind jedoch auch solche Geräte mit umfasst, deren vorwiegender Zweck nicht im Ausgleich eines Hörverlustes liegt, beispielsweise Geräte der Unterhaltungselektronik (Fernsehgeräte, Hifi-Anlagen, MP3-Player etc), oder Kommunikationsgeräte (Mobiltelefone, PDAs, Headsets etc), die jedoch über Mittel zum Ausgleich eines individuellen Hörverlustes verfügen.

Zur binauralen Versorgung eines Benutzers wird in der Regel ein Hörhilfegerätesystem aus zwei am oder im Ohr tragbaren Hörhilfegeräten, insbesondere Hörgeräten, verwendet. Ein Hörhilfegerätesystem kann neben wenigstens einem am oder im Ohr tragbaren Hörhilfegerät weiterhin auch wenigstens ein weiteres Gerät, beispielsweise eine am Körper des Benutzers tragbare externe Prozessoreinheit umfassen. Die externe Prozessoreinheit kann beispielsweise zur Fernbedienung des Hörhilfegerätes bzw. Hörhilfegerätesystems dienen, daneben aber auch noch weitere Funktionen, beispielsweise eine Analyse der akustischen Hörumgebung, erfüllen.

Ein Hörgerät umfasst in der Regel einen Eingangswandler zur Aufnahme eines Eingangssignals. Der Eingangswandler ist beispielsweise als Mikrofon ausgebildet, das ein akustisches Signal aufnimmt und in ein elektrisches Signal wandelt. Als Eingangswandler kommen jedoch auch Einheiten in Betracht, die eine Spule oder eine Antenne aufweisen und die ein elektromagnetisches Signal aufnehmen und in ein elektrisches Signal wandeln. Ferner umfasst ein Hörgerät üblicherweise eine Signalverarbeitungseinheit zur Verarbeitung und frequenzabhängigen Verstärkung des elektrischen Signals. Zur Signalverarbeitung im Hörgerät dient ein vorzugsweise digitaler Signalprozessor (DSP), dessen Arbeitsweise mittels auf das Hörgerät übertragbarer Programme oder Parameter beeinflussbar ist. Dadurch lässt sich die Arbeitsweise der Signalverarbeitungseinheit sowohl an den individuellen Hörverlust eines Hörgeräteträgers als auch an die aktuelle Hörsituation anpassen, in der das Hörgerät gerade betrieben wird. Das so veränderte elektrische Signal ist schließlich einem Ausgangswandler zugeführt. Dieser ist in der Regel als Hörer ausgebildet, der das elektrische Ausgangssignal in ein akustisches Signal wandelt. Jedoch sind auch hier andere Ausführungsformen möglich, z.B. ein implantierbarer Ausgangswandler, der direkt mit einem Gehörknöchelchen verbunden ist und dieses zu Schwingungen anregt.

Das Hörhilfegerät oder Hörhilfegerätesystem gemäß der Erfindung verfügt über Mittel zur Analyse des elektrischen Eingangssignals zum automatischen Erkennen der Hörsituation, in der das Hörhilfegerät augenblicklich betrieben wird. Diese Mittel werden üblicherweise als "Klassifikator" bezeichnet. Die Signalverarbeitung im Hörhilfegerät erfolgt dann in Abhängigkeit der Hörsituation, indem die Signalverarbeitung betreffende Parameter entsprechend der erkannten Hörsituation automatisch eingestellt werden. Diese wirken sich beispielsweise auf die eingestellte Verstärkung, den Frequenzgang, die Richtcharakteristik, bestimmte Filtereinstellungen usw. aus. Üblicherweise wird in Abhängigkeit der augenblicklichen Hörsituation eine Vielzahl an Parametern entsprechend angepasst. Einen Satz von Parametereinstellungen für eine bestimmte Hörsituation bezeichnet man dabei als Hörprogramm. Moderne Hörhilfegeräte besitzen Hörprogramme für Hörsituationen wie "Sprache in Ruhe", "Sprache in Störlärm", "Fahrt im Auto", "Telefonieren", "Fernsehen" etc.

Die Feinanpassung der Parametersätze an die Präferenzen des individuellen Benutzers erforderte bislang viele Anpasssitzungen bei einem Hörgeräteakustiker. Dabei musste der Benutzer dem Akustiker eine Vielzahl an Fragen beantworten um herauszufinden, in welchen Hörsituationen und auf welche Weise die einzelnen Hörprogramme abgeändert werden müssen, damit der Benutzer in allen Hörsituationen mit seinem Hörgerät zufrieden ist. Durch die Anzahl möglicher Fragestellungen und die Komplexität der Einstellmöglichkeiten war es bislang nicht möglich, dass der Benutzer die Feinanpassung selbst durchführt.

Das Hörhilfegerät bzw. Hörhilfegerätesystem gemäß der Erfindung verfügt über Speichermittel, insbesondere einen nichtflüchtigen Speicher, in dem ein Fragenkatalog mit einer Vielzahl an Fragestellungen mit relevanten Fragen für die unterschiedlichen Hörsituationen gespeichert ist. Die Beantwortung aller möglichen Fragen wäre für den Benutzer viel zu unübersichtlich, aufwendig und komplex und kann ihm daher nicht zugemutet werden.

Die Grundidee der Erfindung besteht nun darin, dem Benutzer, während er sein Hörhilfegerät in seiner gewohnten Umgebung trägt, automatisch eine speziell auf die jeweilige Hörsituation zugeschnittene Auswahl an Fragen aus dem umfangreichen Fragenkatalog anzubieten, die gewöhnlich speziell in der jeweiligen Hörsituation auftretende Probleme anspricht. Ist der Benutzer in einer bestimmten Hörsituation unzufrieden mit der augenblicklichen Hörgeräteeinstellung und sieht er daher Handlungsbedarf für eine Feinanpassung, so kann er in einfacher Weise auf wenigstens eine dargebotene Frage reagieren. Die Anzahl an für eine bestimmte Hörsituation ausgewählten Fragen, auf die der Benutzer reagieren kann, kann dabei variieren. Im einfachsten Fall wählt das Hörhilfegerät bzw. Hörhilfegerätesystem in jeder von ihm erkannten Hörsituation genau eine Frage aus und bietet diese dem Benutzer zur Reaktion darauf an. Es ist aber auch möglich, dass mehrere Fragen zu einer bestimmten Hörsituation ausgewählt und dargeboten werden. Vorzugsweise ist die Anzahl der zu einer bestimmten Hörsituation dargebotenen Fragen variabel und von dem Benutzer oder einem Hörgeräteakustiker einstellbar. Die genaue Anzahl kann auch von der jeweiligen Hörsituation abhängen, so dass für eine bestimmte Hörsituation beispielsweise stets nur eine Frage angeboten wird, für eine andere Hörsituation hingegen drei Fragen aus dem umfangreichen Fragenkatalog ausgewählt werden. Werden für eine bestimmte Hörsituation mehrere Fragen angeboten, so kann der Benutzer entweder durch Betätigung eines Bedienelementes oder durch Sprachsteuerung zwischen den unterschiedlichen Fragen wechseln. Ferner ist es möglich, dass bei mehreren ausgewählten Fragen, z.B. Fragen 1 bis 3, eine Reaktion des Benutzers auf die erste Frage 1 automatisch dazu führt, dass als nächstes Frage 2 und anschließend entsprechend Frage 3 dargeboten wird und darauf reagiert werden kann. Nach einer Reaktion auf die letzte Frage wird dann vorteilhaft wieder Frage 1 zur Beantwortung dargeboten. Darüber hinaus ist es bei mehreren ausgewählten Fragen auch möglich, dass diese zeitlich nacheinander, beispielsweise im Abstand von 10 Sekunden, dargeboten werden und die Reaktion des Benutzers immer der augenblicklich dargebotenen Frage zugeordnet wird.

Auswahlmittel, durch die festgelegt wird, welche Frage bzw. welche Fragen in welcher Hörsituation dargeboten wird bzw. werden, können beispielsweise durch eine im Hörhilfegerät bzw. Hörhilfegerätesystem hinterlegte Zuordnungstabelle ausgeführt sein. Die Zuordnung kann dabei durch den Hörgeräteakustiker oder den Hersteller eines betreffenden Hörhilfegerätes bzw. Hörhilfegerätesystem festgelegt werden.

Die nachfolgende Tabelle zeigt exemplarisch die Auswahl und Zuordnung unterschiedlicher Fragen zu bestimmten Hörsituationen:

| **Aktuelle Hörsituation** | **Hörprogramm** | **Ausgewählte Fragen** |
|---|---|---|
| Der Nutzer befindet sich im Wohnzimmer. Der Radio bringt Nachrichten. | Sprache in Ruhe bei mittellautem Pegel | Ist die Sprache zu leise? Ist der Klang zu hallig? |
| Der Nutzer geht in die Küche, die Sprache wird sehr leise. Geschirr klappert. Der Kühlschrank brummt. | Sprache im Störgeräusch bei schlechtem Signal-StörgeräuschVerhältnis, | Sind die Nebengeräusche zu laut? War Ihnen dieses Geräusch zu laut? Ein tiefes leises Störsignal wurde erkannt. Soll es hörbar bleiben? |
| Das Telefon klingelt. Der Nutzer geht zum Telefon und hebt ab. | Telefon | Ein Alarmsignal wurde erkannt. Soll dieses Signal beim nächsten Mal hervorgehoben werden? Sollen beim Telefonieren die anderen Geräusche stärker gedämpft werden? |
| Der Nutzer hört leise Sprache in Ruhe | Sprache in Ruhe bei leisem Pegel | Ist die Sprache verständlich? |

Als Ausgabemittel zur Darbietung einer für eine bestimmte Hörsituation relevanten Frage kommen vorteilhaft insbesondere ein Display, das sich vorzugsweise an einer mit dem Hörhilfegerät verbindbaren externen Prozessoreinheit befindet, oder Sprachausgabe in Frage.

Der Benutzer reagiert bei Bedarf auf eine dargebotene Frage durch direkt am Hörhilfegerät oder einer davon umfassten externen Prozessoreinheit vorhandene Eingabemittel. Darunter fallen insbesondere Bedienelemente wie Schalter, Taster, Regler etc., aber auch beispielsweise Mittel zur Spracheingabe. Die Fragen sind vorzugsweise so formuliert, dass einfache Antworten, vorzugsweise "Ja- /Nein- Antworten", möglich sind. Die Beantwortung kann so in der Regel durch einmalige Betätigung eines Bedienelementes erfolgen. Es ist jedoch auch möglich, dass eine Vielzahl alternativer Antworten auf eine ausgewählte Frage möglich ist. Vorteilhaft wird dem Benutzer dann ein zu der ausgewählten Frage passender Katalog an Antworten dargeboten, aus dem der Benutzer dann die passende vorgegebene Antwort in einfacher Weise auswählen kann.

Bei einer bevorzugten Ausführungsform sind unterschiedliche Reaktionsmöglichkeiten auf unterschiedliche ausgewählte Fragen möglich. So kann beispielsweise auf die Frage "Lautstärke verändern?" durch Betätigung von +/- Tasten die Lautstärke entsprechend der Dauer oder der Häufigkeit eingestellt werden, mit der die jeweilig Taste betätigt wird. Auf andere Fragen wie z.B. "Störgeräuschbefreiung einschalten?" kann auch nur eine Ja-/Nein- Antwort möglich und sinnvoll sein.

Das erfindungsgemäße Hörhilfegerät bzw. Hörhilfegerätesystem verfügt ferner über Mittel zum Anpassen des aktuellen Hörprogramms, d.h. wenigstens eines die Signalverarbeitung im Hörhilfegerät betreffenden Parameters, in Abhängigkeit der Benutzereingabe. Insbesondere verfügt das Hörhilfegerät bzw. Hörhilfegerätesystem über eine Steuereinrichtung, die die Umsetzung der Benutzereingabe in eine entsprechende Parametereinstellung steuert. Vorzugsweise ist dabei die Zuordnung möglicher Antworten auf die Fragen zu bestimmten ParameterWerten bzw. Parameter-Änderungen in einer Tabelle in dem betreffenden Hörhilfegerätesystem hinterlegt.

Prinzipiell können alle im Zusammenhang mit der Erfindung erforderlichen Verfahrenschritte (Aufnahmen des akustischen Eingangssignals, Erkennen der Hörsituation, Einstellen des Parameters, Bereitstellen des Fragenkataloges, Darbieten der ausgewählten Frage, Erfassen der Benutzereingabe, Anpassen des Parameters) mittels eines am oder im Ohr des Benutzers tragbaren, erfindungsgemäßen Hörhilfegerätes durchgeführt werden. Vorteilhaft werden die Verfahrenschritte aufgrund ihrer Komplexität jedoch zumindest zum Teil mittels eines von dem betreffenden Hörhilfegerätesystem umfassten externen Gerätes, z.B. einer externen Prozessoreinheit, durchgeführt. Damit lässt sich insbesondere auch die Bedienungsfreundlichkeit erhöhen.

Eine von dem Benutzer als Reaktion auf eine dargebotene Frage erfolgte Eingabe wirkt sich vorteilhaft augenblicklich auf die Parametereinstellung des Hörhilfegerätes in der betreffenden Hörsituation aus. Vorzugsweise hat die veränderte Einstellung auch Auswirkungen auf die Einstellung, wenn das Hörhilfegerät später erneut in das entsprechende Hörprogramm schaltet. Das Hörhilfegerät lernt somit die veränderte Einstellung.

Bei einer besonders vorteilhaften Ausgestaltung des erfindungsgemäßen Hörhilfegerätes bzw. Hörhilfegerätesystems wird beim "Lernen" nicht direkt der letzte Wert eines betreffenden Parameters übernommen, sondern es erfolgt lediglich eine allmähliche Annäherung des Wertes von seinem ursprünglichen Wert an den zuletzt eingestellten Wert. Der Grad der Annäherung ist dabei insbesondere abhängig von der Zeitdauer, für die der neue Wert wirksam war, und/oder von der Häufigkeit, mit der die ursprüngliche Einstellung von dem Benutzer innerhalb eines bestimmten Zeitraumes geändert wurde. Spontane, kurzzeitige und seltene Veränderungen der Einstellungen durch den Benutzer haben damit geringere Auswirkungen als häufige oder für einen langen Zeitraum erfolgende Anpassungen.

Die Erfindung wird nachfolgend anhand von Ausführungsbeispielen näher erläutert. Dabei zeigt:
Fig. 1 ein Hörhilfegerätesystem mit einem Hörhilfegerät und einer externen Prozessoreinheit,
Fig. 2 ein Ablaufdiagramm bei der Durchführung eines erfindungsgemäßen Verfahrens.

Figur 1 zeigt im stark vereinfachten Blockschaltbild den Aufbau eines Hörhilfegerätesystems mit einem Hörhilfegerät, insbesondere einem hinter dem Ohr tragbaren Hörgerät 1, und einer externen Prozessoreinheit 10. Hörgeräte besitzen prinzipiell als wesentliche Komponenten einen Eingangswandler, einen Verstärker und einen Ausgangswandler. Der Eingangswandler ist in der Regel als Schallempfänger, insbesondere Mikrofon, ausgebildet. Häufig umfassen Hörgeräte mehrere Mikrofone zur Bildung eines Richtmikrofonsystems. Zusätzlich oder alternativ kommt als Eingangswandler auch ein elektromagnetischer Empfänger, z. B. eine Induktionsspule, in Betracht. Der Ausgangswandler ist meist als elektroakustischer Wandler, z. B. Miniaturlautsprecher bzw. Hörer, oder als elektromechanischer Wandler, z. B. Knochenleitungshörer, realisiert. Der Verstärker ist üblicherweise in eine Signalverarbeitungseinheit integriert.

Bei dem Ausführungsbeispiel gemäß Figur 1 sind in ein zum Tragen hinter dem Ohr vorgesehenes Hörgerätegehäuse 7 zwei Mikrofone 2 zur Aufnahme des Schalls aus der Umgebung eingebaut. Eine Signalverarbeitungseinheit 3, die sich ebenfalls in dem Hörgerätegehäuse 1 befindet, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Benutzers übertragen. Die Energieversorgung des Hörgerätes und insbesondere die der Signalverarbeitungseinheit 3 erfolgt durch eine ebenfalls in dem Hörgerätegehäuse 1 angeordnete Batterie 5.

Das Hörgerät 1 ist über einen Signalpfad zur drahtlosen Signalübertragung mit einer externen Prozessoreinheit 10 verbunden, die unter anderem auch als Fernbedienung für das Hörgerät 1 dient. Diese bildet die Schnittstelle zum Benutzer und stellt die Rechenleistung für das Verfahren zur Verfügung. Zur drahtlosen Signalübertragung verfügt das Hörgerät 1 über eine Antenne 6 und die externe Prozessoreinheit 10 über eine Antenne 13. Die externe Prozessoreinheit 10 umfasst ferner ein Mikrofon 11 zur Aufnahme eines akustischen Eingangssignals und Wandlung in ein elektrisches Eingangssignal und eine Signalverarbeitungseinheit 12 zur Verarbeitung des elektrischen Eingangssignals. Das elektrische Eingangssignal wird durch die externe Prozessoreinheit 10 permanent mit komplexen Modellen und vielen Klassen bzgl. einer Vielzahl an Hörsituationen analysiert. Als Ausgangspunkt hierfür dient vorzugsweise das bekannte MPEG-7 Verfahren. Insbesondere kann das Hörhilfegerätesystem 1, 10 damit viele verschiedene Hörsituationen voneinander trennen. Aufgrund der Komplexität der verwendeten Algorithmen können diese im Ausführungsbeispiel nicht in dem Hörgerät 1 gerechnet werden, sondern nur in der externen Prozessoreinheit 10.

Neben dem in der externen Prozessoreinheit 10 erzeugten elektrischen Einganssignal können auch die in dem Hörgerät 1 erzeugten Einganssignale oder daraus hervorgehende Signale (z.B. die Signalpegelinformation aus den Eingangssignalen) auf die externe Prozessoreinheit 10 übertragen und dort zur Klassifikation zumindest mit herangezogen werden.

Aus den detektierten Hörsituationen leitet eine künstliche Intelligenz jeweils situationsspezifische Fragen ab, die permanent auf einem Display 15 der externen Prozessoreinheit 10 erscheinen und/oder auf Wunsch durch eine Sprachausgabe mündlich gestellt werden. Insbesondere wählt die Signalverarbeitungseinheit 12 in Abhängigkeit der erkannten Hörsituation aus einem in einem Speicher 14 hinterlegten umfangreichen Fragenkatalog wenigstens eine für die erkannte Hörsituation relevante Frage aus. Die ausgewählte Frage kann im Idealfall mit "Ja" oder "Nein" beantwortet werden. Hierzu sind an der externen Prozessoreinheit 10 die Bedienelemente 16 vorhanden. Für manche Fragen wird vorteilhaft eine eindimensionale Skala zur Verfügung gestellt (mehr-weniger, lauter-leiser, ... ). Der Nutzer kann mittels des Displays 15 und der Bedienelemente 16 jederzeit die angezeigte Frage bzw. Fragen beantworten oder bei mehreren bezüglich der derzeitigen Hörsituation ausgewählten Fragen zwischen diesen wechseln. Er muss jedoch nur antworten, wenn er Handlungsbedarf sieht und er sich augenblicklich entsprechend mit dem Hörgerät 1 beschäftigen will.

Die Antwort auf eine Frage bewirkt in der Regel die Veränderung eines die Signalverarbeitung im Hörgerät 1 betreffenden Parameters. Die Berechnung des neuen Wertes des betreffenden Parameters erfolgt dabei vorzugsweise in der externen Prozessoreinheit 10. Bei der Berechnung kann auf bekannte Algorithmen, die beispielsweise von Hörgeräteakustikern in der Anpasssoftware verwendet werden, zurückgegriffen werden.

Durch die Erfindung ist eine Anpassung in genau den individuellen Hörumgebungen des Benutzers möglich, ohne dass die Feinanpassung dabei lästig erscheint.

Die akustische Klassifikation der Hörsituation und die davon abhängige, strukturiert geführte Feinanpassung stellen dem Nutzer permanent Möglichkeiten zur Verfügung, sein Hörhilfegerät fein einzustellen, ohne dass ihn die Komplexität der Einstellmöglichkeiten verwirrt oder überfordert. Dem Nutzer wird lediglich eine Frage oder eine geringe Anzahl an Fragen gestellt, die in der momentanen akustischen Situation sinnvoll und deshalb einfach zu beantworten ist bzw. sind.

Figur 2 zeigt ein Ablaufdiagramm bei der Durchführung eines erfindungsgemäßen Verfahrens.

In einem ersten Verfahrensschritt S1 erfolgt das Aufnehmen eines akustischen Eingangssignals und Wandeln in ein elektrisches Eingangssignals. Dieser Verfahrensschritt erfolgt im Zusammenhang mit der Erfindung vorzugsweise in einem am Kopf getragenen Hörhilfegerät, insbesondere Hörgerät. Er kann im Zusammenhang mit der Erfindung aber auch in einer externen Prozessoreinheit erfolgen.

Im nachfolgenden Verfahrensschritt S2 wird das elektrische Eingangssignal mittels einer Signalverarbeitungseinheit analysiert zum Erkennen der Hörsituation, in der sich das Hörhilfegerät bzw. die externe Prozessoreinheit augenblicklich befindet. Dieser Vorgang wird auch "Klassifikation" und der entsprechende Teil der Signalverarbeitungseinheit bzw. die dafür zuständig Software "Klassifikator" genannt. Die Klassifikation zeigt als Ergebnis die augenblickliche Hörsituation, in der sich das Hörhilfegerät bzw. Hörhilfegerätesystem befindet, z.B. "Sprache in Störlärm".

Als Reaktion auf die erkannte Hörsituation wird im nachfolgenden Verfahrensschritt S3 wenigstens ein die Signalverarbeitung des akustischen Eingangssignals im Hörhilfegerät betreffender Parameter in Abhängigkeit der erkannten Hörsituation eingestellt, d.h. der Wert des Parameters an die Hörsituation angepasst. Der Wertebereich kann dabei binär (z.B. Störbefreiungsalgorithmus ein oder aus) oder über einen großen Wertebereich (z.B. Verstärkung zwischen 0 dB und 100 dB) variabel sein. In der Regel wird jedoch ein ganzer Satz von Parametern, ein sogenanntes Hörprogramm, als Reaktion auf die erkannte Hörsituation eingestellt.

Neben dem Hörprogramm wird in Abhängigkeit der erkannten Hörsituation in einem Verfahrensschritt S4 auch wenigstens eine Frage aus einem umfangreichen Fragenkatalog ausgewählt, die ein für die jeweilige Hörsituation typisches Problem anspricht. Der Fragenkatalog enthält eine Sammlung an Fragen für alle bzw. eine Vielzahl der von dem Hörhilfegerät bzw. Hörhilfegerätesystem detektierbaren Hörsituationen. Daraus wird eine Frage oder eine kleine Anzahl von für die spezielle Hörsituation relevanter Fragen ausgewählt und dem Benutzer in einem nachfolgenden Verfahrenschritt S5 dargeboten. Die Darbietung erfolgt vorzugsweise anhand eines an der externen Prozessoreinheit vorhandenen Displays oder durch Sprachausgabe. Die Fragen sind vorzugsweise so gestellt, dass einfache Antworten (Ja/Nein, +/- etc) möglich sind. Ist eine Vielzahl an Antworten oder sind komplexere Antworten möglich, so gibt das Hörhilfegerätesystem vorzugsweise einen Katalog sinnvoller Antworten auf die jeweilige Frage vor, aus dem dann die zutreffende Antwort in einfacher Weise ausgewählt werden kann. Dies erhöht den Bedienkomfort.

Hält der Benutzer eine Änderung der aktuellen Hörgeräteeinstellung für sinnvoll, so kann er auf die dargebotene Frage bzw. Fragen reagieren, indem er in einem Verfahrensschritt S6 eine entsprechende Eingabe als Antwort auf die Frage tätigt. Die Eingabe kann dabei durch manuelle Betätigung eines Bedienelementes, vorzugsweise anhand der externen Prozessoreinheit, oder vorteilhaft mittels Spracheingabe erfolgen.

In einem Verfahrenschritt S7 erfolgt dann eine Anpassung wenigstens eines die Signalverarbeitung im Hörhilfegerät betreffenden Parameters als Reaktion auf die vorgenommene Eingabe.

Vorzugsweise wird die ausgewählte Frage bzw. werden die ausgewählten Fragen noch so lange dargeboten und ggf. eine Reaktion darauf erfasst, bis eine neue Hörsituation erkannt wird und gemäß der Erfindung daraufhin neue Fragen aus dem Fragenkatalog in Abhängigkeit der Hörsituation ausgewählt werden.

## Patentansprüche

1. Verfahren zur individuellen Feinanpassung der Signalverarbeitung eines Hörhilfegerätes an einen Benutzer durch
- Aufnehmen eines akustischen Eingangssignals und Wandeln in ein elektrisches Eingangssignals,
- Erkennen einer Hörsituation anhand des elektrischen Eingangssignals,
- Einstellen wenigstens eines die Signalverarbeitung betreffenden Parameters in Abhängigkeit der erkannten Hörsituation,
- Bereitstellen eines Fragenkataloges mit einer Vielzahl an Fragestellungen mit relevanten Fragen für unterschiedliche Hörsituationen,
- Auswahl wenigstens einer Frage aus dem Fragenkatalog in Abhängigkeit der Hörsituation,
- Darbieten der ausgewählten Frage gegenüber dem Benutzer,
- Erfassen einer Benutzereingabe als Reaktion des Benutzers auf die ausgewählte Frage,
- Anpassen des Parameters in Abhängigkeit der Benutzereingabe.

2. Verfahren nach Anspruch 1, wobei das Aufnehmen des akustischen Eingangssignals und/oder das Erkennen der Hörsituation und/oder das Einstellen des Parameters und/oder das Bereitstellen des Fragenkataloges und/oder das Darbieten der ausgewählten Frage und/oder das Erfassen der Benutzereingabe und/oder das Anpassen des Parameters mittels eines externen Gerätes durchgeführt werden.

3. Verfahren nach Anspruch 1 oder 2, wobei die ausgewählte Frage durch eine Sprachausgabe dargeboten wird.

4. Verfahren nach Anspruch 1 oder 2, wobei die ausgewählte Frage auf einem Display (15) dargeboten wird.

5. Verfahren nach einem der Ansprüche 1 bis 4, wobei die Benutzereingabe durch manuelle Betätigung eines Bedienelementes (16) erfolgt.

6. Verfahren nach einem der Ansprüche 1 bis 4, wobei die Benutzereingabe mittels einer Spracheingabe erfolgt.

7. Verfahren nach einem der Ansprüche 1 bis 6, wobei sich die Benutzereingabe auch auf das Einstellen des Parameters auswirkt, wenn nachfolgend erneut die betreffende Hörsituation erkannt wird.

8. Hörhilfegerät oder Hörhilfegerätesystem, insbesondere Hörhilfegerät oder Hörhilfegerätesystem zur Durchführung eines Verfahrens nach einem der Ansprüche 1 bis 7, mit wenigstens
- einem Eingangswandler zur Aufnahme eines akustischen Eingangssignals und Wandlung in ein elektrisches Eingangssignal,
- einem Klassifikator zum Erkennen einer Hörsituation anhand des elektrischen Eingangssignals,
- Einstellmitteln zum Einstellen wenigstens eines die Signalverarbeitung betreffenden Parameters in Abhängigkeit der erkannten Hörsituation,
- Speichermitteln zum Bereitstellen eines Fragenkataloges mit einer Vielzahl an Fragestellungen mit relevanten Fragen für unterschiedliche Hörsituationen,
- Auswahlmitteln zur Auswahl wenigstens einer Frage aus dem Fragenkatalog in Abhängigkeit der Hörsituation,
- Ausgabemittel zum Darbieten der ausgewählten Frage gegenüber dem Benutzer,
- Eingabemittel zum Erfassen einer Benutzereingabe als Reaktion des Benutzers auf die ausgewählte Frage,
- Mitteln zum Anpassen des Parameters in Abhängigkeit der Benutzereingabe.

9. Hörhilfegerätesystem nach Anspruch 8, umfassend wenigstens ein am oder im Ohr des Benutzers tragbares Hörgerät (1) sowie eine externe Prozessoreinheit (10).

10. Hörhilfegerätesystem nach Anspruch 9, wobei die externe Prozessoreinheit (10) als Fernbedienung für das Hörhilfegerät ausgebildet ist.

11. Hörhilfegerätesystem nach Anspruch 9 oder 10, wobei die externe Prozessoreinheit (10) als Ausgabemittel ein Display (15) umfasst.

12. Hörhilfegerätesystem nach einem der Ansprüche 9 bis 11, wobei die externe Prozessoreinheit (10) als Eingabemittel wenigstens ein Bedienelement (16) umfasst.

## Claims

1. Method for individual fine-tuning of the signal processing in a hearing aid to a user by
- recording an acoustic input signal and converting it into an electrical input signal,
- identifying a hearing situation with the aid of the electrical input signal,
- adjusting at least one parameter relating to the signal processing as a function of the identified hearing situation,
- providing a list of questions with a multiplicity of relevant questions for various hearing situations,
- selecting at least one question from the list of questions as a function of the hearing situation,
- presenting the selected question to the user,
- registering a user input as a reaction of the user to the selected question,
- tuning the parameter as a function of the user input.

2. Method according to Claim 1, wherein an external unit records the acoustic input signal and/or recognizes the hearing situation and/or adjusts the parameter and/or provides the list of questions and/or presents the selected question and/or registers the user input and/or tunes the parameter.

3. Method according to Claim 1 or 2, wherein the selected question is presented by voice output.

4. Method according to Claim 1 or 2, wherein the selected question is presented on a display (15).

5. Method according to one of Claims 1 to 4, wherein the user input is brought about by manual actuation of an operating element (16).

6. Method according to one of Claims 1 to 4, wherein the user input is brought about by voice input.

7. Method according to one of Claims 1 to 6, wherein the user input also affects adjusting the parameter if the relevant hearing situation is subsequently recognized again.

8. Hearing aid or hearing aid system, more particularly a hearing aid or hearing aid system for carrying out a method according to one of Claims 1 to 7, with at least
- an input transducer for recording an acoustic input signal and converting the latter into an electrical input signal,
- a classifier for identifying a hearing situation with the aid of the electrical input signal,
- adjustment means for adjusting at least one parameter relating to the signal processing as a function of the identified hearing situation,
- storage means for providing a list of questions with a multiplicity of relevant questions for various hearing situations,
- selection means for selecting at least one question from the list of questions as a function of the hearing situation,
- output means for presenting the selected question to the user,
- input means for registering a user input as a reaction of the user to the selected question,
- means for tuning the parameter as a function of the user input.

9. Hearing aid system according to Claim 8, comprising at least one hearing aid (1) that can be worn on or in the ear of the user and an external processor unit (10).

10. Hearing aid system according to Claim 9, wherein the external processor unit (10) is designed as a remote control for the hearing aid.

11. Hearing aid system according to Claim 9 or 10, wherein the external processor unit (10) comprises a display (15) as an output means.

12. The hearing aid system according to one of Claim 9 to 11, wherein the external processor unit (10) comprises at least one operating element (16) as input means.

## Revendications

1. Procédé d'adaptation fine individuelle du traitement du signal d'une prothèse auditive sur un utilisateur par
- réception d'un signal d'entrée acoustique et transformation en un signal d'entrée électrique,
- détection d'une situation d'audition au moyen du signal d'entrée électrique,
- réglage d'au moins un paramètre concernant le traitement du signal en fonction de la situation d'audition détectée,
- mise à disposition d'un catalogue de questions ayant une pluralité de points de question ayant des questions pertinentes pour des situations auditives différentes,
- choix d'au moins une question dans le catalogue de questions en fonction de la situation auditive,
- présentation de la question choisie à l'utilisateur,
- relevé d'une entrée d'utilisateur en réaction de l'utilisateur à la question choisie,
- adaptation du paramètre en fonction de l'entrée de l'utilisateur.

2. Procédé suivant la revendication 1, dans lequel la réception du signal d'entrée acoustique et/ou la détection de la situation auditive et/ou le réglage du paramètre et/ou la mise à disposition du catalogue de questions et/ou la présentation de la question choisie et/ou le relevé de l'entrée de l'utilisateur et/ou l'adaptation du paramètre s'effectuent au moyen d'un appareil extérieur.

3. Procédé suivant la revendication 1 ou 2, dans lequel la question choisie est présentée par une unité à réponse vocale.

4. Procédé suivant la revendication 1 ou 2, dans lequel la question choisie est présentée sur un écran ( 15 ).

5. Procédé suivant l'une des revendications 1 à 4, dans lequel l'entrée de l'utilisateur s'effectue par un actionnement manuel d'un élément ( 16 ) de commande.

6. Procédé suivant l'une des revendications 1 à 4, dans lequel l'entrée de l'utilisateur s'effectue au moyen d'une entrée vocale.

7. Procédé suivant l'une des revendications 1 à 6, dans lequel l'entrée de l'utilisateur agit aussi sur le réglage du paramètre, si ensuite la situation auditive concernée est détectée à nouveau.

8. Prothèse auditive ou système de prothèse auditive, notamment prothèse auditive ou système de prothèse auditive pour la mise en oeuvre d'un procédé suivant l'une des revendications 1 à 7, comprenant au moins
- un transducteur d'entrée, pour la réception d'un signal d'entrée acoustique et la transformation en un signal d'entrée électrique,
- un classificateur, pour détecter une situation auditive au moyen du signal d'entrée électrique,
- des moyens de réglage, pour régler au moins un paramètre concernant le traitement du signal en fonction de la situation auditive détectée,
- des moyens de mémorisation, pour mettre à disposition un catalogue de questions ayant une pluralité de points de question ayant des questions pertinentes pour des situations auditives différentes,
- des moyens de choix, pour le choix d'au moins une question dans le catalogue de questions en fonction de la situation auditive,
- des moyens de sortie, pour présenter la question choisie à l'utilisateur,
- des moyens d'entrée, pour relever une entrée de l'utilisateur en tant que réaction de l'utilisateur à la question choisie,
- des moyens d'adaptation du paramètre en fonction de l'entrée de l'utilisateur.

9. Système de prothèse auditive suivant la revendication 8, comprenant au moins une prothèse ( 1 ) auditive pouvant être portée sur ou dans l'oreille de l'utilisateur ainsi qu'une unité ( 10 ) extérieure de processeur.

10. système de prothèse auditive suivant la revendication 9, dans lequel l'unité ( 10 ) extérieure de processeur est constituée en télécommande de l'appareil de prothèse auditive.

11. Système de prothèse auditive suivant la revendication 9 ou 10, dans lequel l'unité ( 10 ) extérieure de processeur comprend un écran ( 15 ) comme moyen de sortie.

12. Système de prothèse auditive suivant l'une des revendications 9 à 11, dans lequel l'unité ( 10 ) extérieure de processeur comprend au moins un élément ( 16 ) de commande comme moyen d'entrée.
